# EUROPÄISCHE PATENTANMELDUNG

(11) **EP 4 599 749 A1**
(43) Veröffentlichungstag der Anmeldung: **13.08.2025**
(21) Anmeldenummer: 24156524.1
(22) Anmeldetag: 08.02.2024
(51) Int. Cl.: A47L 15/24, A47L 15/42, A47L 15/48

(54) **SPÜLMASCHINE MIT WÄRMERÜCKGEWINNUNGSVORRICHTUNG**

(71) Anmelder: Illinois Tool Works Inc., Glenview, IL 60025 (US)
(72) Erfinder: DISCH, Harald, Glenview, Illinois 60025 (US); SCHREMPP, Martin, Glenview, Illinois 60025 (US)
(74) Vertreter: Meissner Bolte Partnerschaft mbB

(57) **Zusammenfassung**

Die Erfindung betrifft eine Spülmaschine (1), wobei die Spülmaschine (1) eine Wärmerückgewinnungsvorrichtung aufweist, die ausgebildet ist, zumindest einen Teil der thermischen Energie der beim Betrieb der Spülmaschine (1) aus der Spülmaschine (1) abgeführten Abluft als Nutzwärme rückzugewinnen und auf eine in der Spülmaschine (1) zu versprühende Behandlungsflüssigkeit zu übertragen. Erfindungsgemäß ist insbesondere vorgesehen, dass die Wärmerückgewinnungsvorrichtung ein Primärkreislaufsystem (5) mit einer Wärmepumpen-Baugruppe und ein erstes Sekundärkreislaufsystem (6) aufweist, wobei das erste Sekundärkreislaufsystem (6) eine erste Wärmetauschereinheit (22) aufweist, welche derart ausgebildet ist, dass zumindest ein Teil der rückzugewinnenden Energie der Abluft auf ein in dem ersten Sekundärkreislaufsystem (6) zirkulierendes Trägermedium übertragen wird, wobei das erste Sekundärkreislaufsystem (6) eine zweite Wärmetauschereinheit (23) aufweist, welche derart ausgebildet ist, dass zumindest ein Teil der über die erste Wärmetauschereinheit (22) auf das Trägermedium übertragenden thermischen Energie als Nutzwärme zum Erwärmen der in der Spülmaschine (1) zu versprühenden Behandlungsflüssigkeit auf ein in dem Primärkreislaufsystem (5) zirkulierendes Kältemittel der Wärmepumpen-Baugruppe des Primärkreislaufsystems (5) übertragen wird.

## Beschreibung

Die vorliegende Erfindung betrifft allgemein das Fachgebiet insbesondere des gewerblichen Spülens.

Im Einzelnen betrifft die vorliegende Erfindung eine Spülmaschine, insbesondere gewerbliche Spülmaschine, welche als Programmautomat oder als Transportspülmaschine ausgeführt ist.

Gemäß einem Aspekt der Erfindung betrifft diese insbesondere eine Transportspülmaschine mit einer Transportvorrichtung zum Transportieren von Spülgut durch die einzelnen Behandlungszonen der Transportspülmaschine, wobei die Transportspülmaschine mindestens eine Waschzone aufweist, in welcher Waschflüssigkeit aus einem der Waschzone zugeordneten Waschtank auf das Spülgut gesprüht wird. Die Transportspülmaschine gemäß diesem Aspekt der Erfindung weist ferner mindestens eine in Transportrichtung des Spülguts gesehen hinter der mindestens einen Waschzone angeordnete Klarspülzone auf, in welcher Klarspülflüssigkeit auf das Spülgut gesprüht wird. Darüber hinaus weist die Transportspülmaschine ein Abluftsystem auf, um im Betrieb der Maschine anfallende Abluft aus der Transportspülmaschine abzuführen.

Eine Transportspülmaschine (engl.: "conveyer warewasher") gemäß der vorliegenden Erfindung ist insbesondere eine Bandtransportspülmaschine (engl.: "slight-type warewasher") oder eine Korbtransportspülmaschine (englisch: "rack conveyer warewasher").

Eine Transportspülmaschine der eingangs genannten Art ist im Prinzip aus dem Stand der Technik bekannt und findet üblicherweise im gewerblichen Bereich Anwendung. Im Gegensatz zu sogenannten Programmautomaten, bei welchen das zu reinigende Spülgut während der Reinigung ortsfest in der Maschine verbleibt, findet bei Transportspülmaschinen ein Transport des Spülguts durch verschiedene Behandlungszonen der Transportspülmaschine statt.

Eine Transportspülmaschine weist als Behandlungszonen üblicherweise mindestens eine Vorwaschzone sowie mindestens eine Hauptwaschzone auf, welche in Transportrichtung des Spülguts gesehen nach der/den Vorwaschzone(n) angeordnet ist. In Transportrichtung gesehen ist nach der/den Hauptwaschzone(n) in der Regel mindestens eine Klarspülzone angeordnet.

Auch ist es bekannt zwischen der Hauptwaschzone und der Klarspülzone noch mindestens eine Nachwaschzone bzw. Vorspülzone vorzusehen.

In Transportrichtung des Spülguts gesehen läuft das etwas entweder unmittelbar auf ein Transportband aufgenommene Spülgut oder durch Spülkörbe gehaltene Spülgut üblicherweise durch einen Einlauftunnel, die sich daran anschließende(n) Vorwaschzone(n), Hauptwaschzone(n), ggf. vorgesehene(n) Nachwaschzone(n), Klarspülzone(n), eine Trocknungszone in eine Auslaufstrecke ein.

Den genannten Waschzonen (Vorwaschzone(n), Hauptwaschzone(n) und ggf. vorgesehene(n) Nachwaschzone(n)) der Transportspülmaschine sind jeweils ein Waschsystem zugeordnet, welches eine Waschpumpe und ein mit der Waschpumpe verbundenes Leitungssystem aufweist, über welches entsprechenden Sprühdüsen der Waschzonen Waschflüssigkeit zugeführt wird. Die den Sprühdüsen zugeführte Waschflüssigkeit wird in der jeweiligen Waschzone auf das Spülgut gesprüht, welches von einer Transportvorrichtung der Transportspülmaschine durch die jeweiligen Waschzonen transportiert wird.

Jeder Waschzone ist ein Waschtank zugeordnet, in welcher versprühte Flüssigkeit aufgenommen wird und/oder in welchem Flüssigkeit für die Sprühdüsen der betreffenden Zonen bereitgestellt wird.

Bei den aus dem Stand der Technik bekannten Transportspülmaschinen wird Klarspülflüssigkeit in Form von Frischwasser, welches rein oder mit weiteren Zusätzen, wie beispielsweise Klarspüler, versetzt sein kann, über die Sprühdüsen der Klarspülzone auf des Spülgut gesprüht. Zumindest ein Teil der versprühten Klarspülflüssigkeit wird über ein Kaskadensystem entgegen der Transportrichtung des Spülguts von Behandlungszone zu Behandlungszone transportiert.

Die versprühte Klarspülflüssigkeit wird in einem Tank (Nachwaschtank) der Nachwaschzone aufgefangen, von welchem sie über die Waschpumpe des zur Nachwaschzone gehörenden Waschsystems zu den Sprühdüsen (Nachwaschdüsen) der Nachwaschzone gefördert wird. In der Nachwaschzone wird Waschflüssigkeit von dem Spülgut abgespült. Die hierbei anfallende Flüssigkeit fließt in den Waschtank der zumindest einen Hauptwaschzone, welche in Transportrichtung des Spülguts gesehen der Nachwaschzone vorgeschaltet ist. Hier wird die Flüssigkeit üblicherweise mit einem Reiniger versehen und durch ein zu dem Waschsystem der Hauptwaschzone gehörenden Pumpensystem (Waschpumpensystem) über die Düsen (Waschdüsen) der Hauptwaschzone auf das Spülgut gesprüht.

Von dem Waschtank der Hauptwaschzone fließt die Flüssigkeit - sofern keine weitere Hauptwaschzone vorgesehen ist - anschließend in den Vorwaschtank der Vorwaschzone. Die Flüssigkeit in dem Vorwaschtank wird mit einem zu dem Waschsystem der Vorwaschzone gehörenden Pumpensystem über die Vorwaschdüsen der Vorwaschzone auf das Spülgut gesprüht, um grobe Verunreinigungen von dem Spülgut zu entfernen.

Im Bereich des gewerblichen Spülens gibt es verschiedene Normen bzw. Richtlinien, in denen die Anforderungen bzgl. der Hygieneleistung von Reinigungsprozessen und deren Verfahrensprüfungen definiert sind. Allen Normen bzw. Richtlinien ist gemeinsam, dass während des Reinigungsprozesses Mindesttemperaturen in den Wasch- und Spülzonen der gewerblichen Spülmaschine vorgeschrieben sind. Auf diese Weise soll u. a. zumindest teilweise eine thermische Desinfektion erfolgen.

Die Anforderungen hinsichtlich der vorgegebenen Mindesttemperaturen in den betreffenden Behandlungszonen der Transportspülmaschine hat zur Folge, dass im Betrieb der gewerblichen Spülmaschine relativ viel Energie aufzuwenden ist, um die Wasch- bzw. Spülflüssigkeiten auf die geforderten Mindesttemperaturen zu erhitzten. Andererseits werden bei derzeit bekannten Transportspülmaschinen bis zu 55 % der beim Betrieb der Transportspülmaschine eingebrachten Energie als Verlustwärme an Abwasser und Abluft abgegeben.

Das vorstehend unter Bezugnahme auf eine Transportspülmaschine diskutierte Problem, nämlich dass im Betrieb der Spülmaschine ein Großteil der beim Betrieb der Maschine eingebrachten Energie als Verlustwärme an Abwasser und Abluft abgegeben wird, existiert aber auch bei Spülmaschinen, insbesondere gewerblichen Spülmaschinen, welche als Programmautomat ausgebildet sind.

Programmautomaten sind manuell beladbare und entladbare Spülmaschinen. Die Programmautomaten (auch als "box-type warewashers" oder als "batch dishwashers" bezeichnet) können Geschirrkorbdurchschubspülmaschinen, auch Haubenspülmaschinen ("hood-type warewashers") genannt oder Frontlader ("front loader warewashers") sein. Frontlader können Untertischmaschinen ("undercounter machines"), Auftischmaschinen ("top counter machines") oder freistehende Spülmaschinen mit Frontbeschickung ("free standing front loaders") sein.

Eine als Programmautomat ausgebildete Spülmaschine weist üblicherweise eine Behandlungskammer zum Reinigen von Spülgut auf. In der Regel ist unter der Behandlungskammer ein Waschtank angeordnet, in welchem Flüssigkeit aus der Behandlungskammer durch Schwerkraft zurückfließen kann. Im Waschtank befindet sich Waschflüssigkeit, welche üblicherweise Wasser ist, dem gegebenenfalls Reiniger zugeführt werden kann.

Eine als Programmautomat ausgebildete Spülmaschine weist üblicherweise ferner ein Waschsystem mit einer Waschpumpe, einem mit der Waschpumpe verbundenen Leitungssystem und mit einer Vielzahl von in mindestens einem Wascharm ausgebildeten Sprühdüsen auf. Die sich im Waschtank befindliche Waschflüssigkeit kann von der Waschpumpe über das Leitungssystem zu den Waschdüsen gefördert und durch die Waschdüsen in der Behandlungskammer auf das zu reinigende Spülgut gesprüht werden. Die versprühte Waschflüssigkeit fließt anschließend in den Waschtank zurück.

Eine solche als Programmautomat ausgebildete Spülmaschine ist beispielsweise aus der Druckschrift DE 10 2005 023 429 A1 bekannt.

Unter dem hierin verwendeten Begriff "Spülgut" ist insbesondere Geschirr, Gläser, Besteck, Kochutensilien, Backutensilien und Servier-Tabletts zu verstehen.

Eine als Programmautomat ausgebildete gewerbliche Spülmaschine unterscheidet sich von einer Haushaltsspülmaschine insbesondere dadurch, dass eine gewerbliche Spülmaschine derart konzipiert sein muss, dass - abhängig von dem gewählten Reinigungsprogramm - Programmlaufzeiten zwischen einer und fünf Minuten realisiert werden können, während Haushaltsspülmaschinen in der Regel Laufzeiten von bis zu 2,5 Stunden oder darüber haben. Aufgrund der bei gewerblichen Spülmaschinen geforderten kurzen Programmdauer sind bei Haushaltsspülmaschinen eingesetzte Techniken in der Regel nicht ohne Weiteres auf gewerbliche Spülmaschinen übertragbar.

Gewerbliche Spülmaschinen, welche als Programmautomat ausgebildet sind, arbeiten üblicherweise in zwei Hauptprozessschritten: einem ersten Schritt, welcher Waschen mit einer Waschflüssigkeit beinhaltet, und einem zweiten Schritt, welcher das Klarspülen mit erwärmtem Frischwasser und dosiertem Klarspüler beinhaltet.

Um diese Prozessschritte durchführen zu können, ist eine als Programmautomat ausgebildete gewerbliche Spülmaschine in der Regel mit zwei unabhängigen Flüssigkeitssystemen ausgestattet, die vollständig voneinander getrennt sind. Das eine Flüssigkeitssystem ist ein Waschwasserkreislauf, welcher für die Waschung des Spülgutes zuständig ist, wobei die Waschung mit rezirkuliertem Wasser aus dem Waschtank der Spülmaschine durchgeführt wird. Das andere Flüssigkeitssystem ist ein Frischwassersystem, das für die Klarspülung zuständig ist. Die Klarspülung wird mit Frischwasser, vorzugsweise mit Frischwasser aus einem Wassererhitzer (engl. "boiler"), durchgeführt. Das Frischwasser wird nach dem Versprühen ebenfalls vom Waschtank der Spülmaschine aufgenommen.

Die Hauptaufgabe der Klarspülung ist es, auf dem Spülgut befindliche Lauge zu entfernen. Zusätzlich dient das während des Klarspülschrittes in den Waschtank fließende Klarspülwasser zur Regeneration des im Waschtank vorhandenen Waschwassers.

Bevor durch die Klarspülung Frischwasser als Klarspülflüssigkeit versprüht und dadurch in den Waschtank der Spülmaschine geleitet wird, wird eine der Frischwassermenge gleiche Menge an Waschflüssigkeit aus dem Waschtank abgepumpt.

Üblicherweise sind gewerbliche Spülmaschinen, die als Programmautomat ausgebildet sind, mit mehreren Programmen ausgestattet. Diese Programme unterscheiden sich hauptsächlich durch verschieden lange Programmlaufzeiten des Waschprozesses. Die Bedienperson hat die Möglichkeit, bei leicht verschmutztem Spülgut ein kurzes Waschprogramm zu wählen oder bei stark verschmutztem Spülgut ein entsprechend längeres Waschprogramm zu wählen.

Gewerbliche Spülmaschinen, welche als Programmautomat und zum chargenweisen Beladen und Entladen der Behandlungskammer mit Spülgut ausgebildet sind, sind insbesondere Fronttür-Maschinen oder Korbdurchschub-Maschinen. Bei Fronttür-Maschinen wird das Spülgut in einen Korb gestellt, und der mit Spülgut beladene Korb wird durch eine Fronttür in die Behandlungskammer der Spülmaschine gestellt und nach dem Reinigen wieder durch die Fronttür entnommen. Bei Korbdurchschub-Maschinen werden die mit Spülgut beladenen Geschirrkörbe von einer Eingangsseite manuell in die Behandlungskammer geschoben und nach Beendigung eines Spülprogramms von einer Ausgangsseite aus der Behandlungskammer manuell entnommen. Fronttür-Maschinen und Korbdurchschub-Maschinen enthalten nur eine einzige Behandlungskammer zum Behandeln des Spülguts. Die Fronttür-Maschinen können Untertisch-Maschinen oder Übertisch-Maschinen sein.

Bei gewerblichen Spülmaschinen, die als Programmautomat ausgebildet sind, kommen in der Hauptsache zwei Trocknungsverfahren zum Einsatz. Beim ersten Verfahren wird das nach dem Klarspülprozess noch heiße Spülgut aus der Maschine entnommen, wo es dann an der Umgebungsluft in vier bis zehn Minuten trocknet. Zum Trocknen des Spülguts wird dieses bei dem vorstehend beschriebenen Verfahren üblicherweise in den Körben belassen, in welchen es zur Reinigung in der Spülmaschine angeordnet wurde.

Gemäß dem zweiten Verfahren erfolgt eine Lufttrocknung innerhalb der Behandlungskammer der Spülmaschine. Hierbei kommen Frischlufttrocknungssysteme zum Einsatz. Derartige Frischtrocknungssysteme für gewerbliche Fronttür- bzw. Untertischspülmaschinen arbeiten stets mit einem hohen Luftvolumenstrom im Bereich von 25 bis 100 m³ pro Stunde, um das in der Behandlungskammer verbleibende Spülgut in einer sehr kurzen Zeit trocknen zu können. Die hohen Luftvolumenströme sind durch die Kürze des Trocknungsvorgangs im gewerblichen Bereich bedingt. Im Vergleich zu einer konventionellen Trocknung einer Haushaltsgeschirrspülmaschine ist die aktive Trocknungszeit einer gewerblichen Geschirrspülmaschine um ein Vielfaches kürzer. Während die Programmlaufzeittrocknung in einer Haushaltsspülmaschine ca. 30 Minuten bis 2,5 Stunden beträgt, beträgt die Programmlaufzeittrocknung im gewerblichen Einsatz zwischen 1,5 und 5 Minuten.

Bei einer Lufttrocknung in einer als Programmautomat ausgebildeten gewerblichen Spülmaschine wird Frischluft von außen angesaugt und durch die Behandlungskammer der Spülmaschine geleitet, um Feuchtigkeit von dem zu trocknenden Spülgut aufzunehmen. In der Regel wird anschließend die mit Feuchtigkeit beladene Trocknungsluft als Abluft in den Aufstellraum der Spülmaschine ausgeblasen.

Insbesondere in Spülküchen, in denen mehrere als Programmautomat ausgebildete Spülmaschinen zum Teil gleichzeitig betrieben werden, führt das Ausblasen der Trocknungsluft in den Aufstellraum zu einer negativen Beeinflussung des Raumklimas, da durch das Ausblasen der mit Feuchtigkeit beladenen und im Vergleich zu der Luft im Aufstellraum warmen Trocknungsluft der Feuchtegehalt der Luft im Aufstellraum (Umgebungsluft) zwangsläufig erhöht wird. Insbesondere besteht dabei die Gefahr, dass der Feuchtegehalt der Luft im Aufstellraum so weit erhöht wird, dass unerwünschte Kondensation von Wasserdampf insbesondere an kühlen Grenzflächen im Aufstellraum auftritt.

Abgesehen hiervon geht die bei Programmautomaten geforderte verkürzte Trocknungszeit in zwangsläufiger Weise mit einem erhöhten Energieverbrauch einher, um die Trocknungsluft entsprechend aufzuheizen.

Um im Betrieb einer Spülmaschine - sei es eine als Programmautomat oder als Transportspülmaschine ausgeführte Maschine - Ressourcen, insbesondere Energie, einzusparen, ist es bereits aus dem Stand der Technik bekannt, Abwasser- und Abluftwärmerückgewinnungssysteme einzusetzen, mit denen zumindest ein Teil der kinetischen Energie des Abwassers und/oder der Abluft der Maschine als Nutzwärme rückgewonnen werden kann.

Diesbezüglich sei beispielsweise auf die Druckschrift DE 10 2014 208 813 A1 verwiesen, die eine Transportspülmaschine mit einer Wärmerückgewinnungsvorrichtung betrifft.

Als Abluftwärmerückgewinnungssystem kommt bei der aus diesem Stand der Technik bekannten Transportspülmaschine eine Wärmepumpeneinrichtung zum Einsatz. Mit Hilfe dieser Wärmepumpeneinrichtung wird ein Teil der kinetischen Energie der Abluft der Transportspülmaschine auf ein in der Wärmepumpeneinrichtung zirkulierendes Kältemittel übertragen. Dabei wird die rückzugewinnende kinetische Energie durch Verdampfen des Kältemittels bei niedrigem Druck in einer Verdampfereinrichtung aufgenommen. Das gasförmige Kältemittel wird anschließend von einer Verdichtereinheit auf ein höheres Druckniveau verdichtet und dann in einer Verflüssigereinheit bei hoher Temperatur verflüssigt. Anschließend wird das Kältemittel mit Hilfe einer Expansionsventileinrichtung wieder auf den Verdampfungsdruck entspannt. Die Verflüssigungstemperatur des Kältemittels in der Verflüssigereinrichtung wird dazu verwendet, um die Klarspülflüssigkeit oder Waschflüssigkeit der Transportspülmaschine zu erwärmen. Hierzu ist ein entsprechender Wärmeübertrager in dem Klarspülflüssigkeitstank oder Waschflüssigkeitstank vorgesehen.

Somit bietet es sich die Wärmepumpentechnik als eine effektive Methode zur Rückgewinnung der in der feuchtwarmen Abluft einer Spülmaschine gespeicherten Energie an. Der feuchtwarme Luftstrom der Abluft der Spülmaschine kann über eine Verdampfereinrichtung einer Kälteanlage geführt werden, infolgedessen die Maschinenabluft auf Umgebungsniveau abgekühlt wird. Durch den Energietransfer verdampft das Kältemittel der Wärmepumpe und wird nach vollständiger Verdampfung und Überhitzung im gasförmigen Zustand durch den Wärmepumpenkompressor verdichtet und auf ein höheres Druck- und Temperaturniveau gebracht. Auf der Hochdruckseite wird die Energie als Wärmeleistung an die Wasch-, Klarspül- und/oder Trocknungszone der Transportspülmaschine abgegeben, dabei kondensiert, verflüssigt und unterkühlt das Kältemittel, bevor es über ein Expansionsventil entspannt und dadurch ein niedrigeres Druckniveau erreicht wird.

Durch die Wärmepumpentechnologie ist es möglich, die in der Abluft befindliche Energie vollständig zurückzugewinnen und die Abluft dadurch dem Aufstellraum (Spülküche) energetisch neutral zuzuführen. Es wird also kein bauseitiges Abluftsystem benötigt, da die Abluft der Maschine dem Raum direkt zugeführt werden kann.

Die derzeit eingesetzten Abluftwärmepumpen werden mit den Kältemitteln R513a in Europa und R450a in Nordamerika betrieben. Im Vergleich zu dem früher eingesetzten Kältemittel R134a haben diese beiden Kältemittel bereits einen deutlich besseren GWP-Wert von 631 bzw. 605 im Vergleich zu 1.430 bei R134a.

"GWP" ist die Abkürzung für "Global Warming Potential", steht also für das Erderwärmungs- bzw. Treibhauspotenzial einer Substanz. Der GWP-Wert eines Kältemittels definiert dessen relatives Treibhauspotenzial in Bezug auf CO₂ (auch als CO₂-Äquivalent bezeichnet).

Auch die bisher in Wärmepumpen hauptsächlich genutzten Kältemittel, insbesondere R513a und R450a, sind aus verschiedenen Gründen des Umwelt- und Klimaschutzes nicht unbedenklich, da sie noch eine nicht unerhebliche Treibhauswirkung aufweisen.

Demnach besteht ein Bestreben danach, ein Abwasser- und/oder Abluftwärmerückgewinnungssystem einer insbesondere gewerblichen Spülmaschine anzugeben, wobei das Abwasser- und/oder Abluftwärmerückgewinnungssystem möglichst geringe potenzielle negative Umweltwirkungen aufweist.

Natürliche Kältemittel, wie zum Beispiel Propan (R290a) oder Isobutan (R600a) haben - im Vergleich zu beispielsweise dem Kältemittel R513a oder dem Kältemittel R450a - zwar den Vorteil, dass ihr GWP-Wert mit jeweils 3 deutlich geringer ist; allerding sind diese Kältemittel im Gegensatz zu R513a und R450a leicht entflammbar, was im Hinblick auf die Betriebssicherheit der Anlage einige gravierende Änderungen zum bekannten Wärmepumpenkonzept für gewerbliche Spülmaschinen mit sich bringt.

Hierbei ist zu berücksichtigen, dass Wärmepumpensysteme mit natürlichen Kältemitteln, insbesondere Kohlenwasserstoffe (wie Propan R290a oder Isobutan R600a), wenn überhaupt, nur bedingt in umschlossenen Räumen eingesetzt werden dürfen.

Kohlenwasserstoffe sind brennbar und werden gemäß DIN EN 378-1:2016+A1:2020 in die Sicherheitsgruppe A3 eingestuft. Nach dem aktuellen Produktsicherheitsstandard DIN EN 60335-2-40:2014-01 können brennbare Kältemittel im Innenraum nur mit geringeren Kapazitäten und nur mit einer sehr geringen Kältemenge-Füllmenge genutzt werden (unabhängig von der Größe des Raums). Bei größeren Füllmengen sind besondere Maßnahmen, wie zum Beispiel Zwangsentlüftung, erforderlich.

Daher werden Kohlenwasserstoffe derzeit nur in Heizungswärmepumpen kleinerer Leistung und vor allem in außen aufgestellten Wärmepumpen eingesetzt. Im Au-ßenbereich sind Füllmengen von bis zu 5 kg zulässig.

Das natürliche Kältemittel R744 (CO₂) zeichnet sich aufgrund seiner thermodynamischen Eigenschaften durch hohe Leistungszahlen beim Einsatz in Brauchwasserwärmepumpen aus, wohingegen die Einsatzmöglichkeiten in Heizungswärmepumpen für Spülmaschinen durch die überkritische Wärmeabgabe limitiert werden. Für COz-Wärmepumpen ist die Energieeffizienz bei geringeren Temperaturspreizungen, wie für die Rückgewinnung von Abluftwärme, geringer. Sowohl R744 (CO₂) als auch R717 (Ammoniak) kommen hauptsächlich in größeren Leistungsbereichen zum Einsatz und haben derzeit wenig Relevanz für Wärmepumpen bei Spülmaschinen.

Aufgrund dieser Problemstellung liegt der vorliegenden Erfindung die Aufgabe zu Grunde, eine Spülmaschine, insbesondere gewerbliche Spülmaschine, mit einem Abluft- und/oder Abwärmerückgewinnungssystem anzugeben, wobei das Abluft-/Abwasserwärmerückgewinnungssystem nicht die im Zusammenhang mit den bisher üblicherweise verwendeten Kältemitteln R513a bzw. R450a beschriebenen Probleme hinsichtlich des Umwelt- und Klimaschutzes aufweist, und wobei gleichzeitig das Wärmerückgewinnungssystem ohne zusätzliche bauliche Maßnahmen im Innenraum bzw. in einer Spülküche eingesetzt werden kann.

Diese Aufgabe wird erfindungsgemäß durch den Gegenstand des unabhängigen Patentanspruchs 1 gelöst, wobei vorteilhafte Weiterbildungen hiervon in den abhängigen Ansprüchen angegeben sind.

Demgemäß betrifft die Erfindung insbesondere eine Spülmaschine, insbesondere gewerbliche Spülmaschine, welche als Programmautomat und vorzugsweise als Transportspülmaschine ausgeführt ist. Die Spülmaschine weist eine Wärmerückgewinnungsvorrichtung auf, welche ausgebildet ist, zumindest einen Teil der thermischen Energie der beim Betrieb der Spülmaschine aus der Spülmaschine abgeführten oder abzuführenden Abluft als Nutzwärme rückzugewinnen und auf mindestens eine in der Spülmaschine zu versprühende Behandlungsflüssigkeit und/oder auf eine zur Trocknung in der Spülmaschine verwendete Trocknungsluft zu übertragen. Bei der mindestens einen in der Spülmaschine zu versprühenden Behandlungsflüssigkeit handelt es sich insbesondere um Waschflüssigkeit und/oder um Klarspülflüssigkeit.

Die erfindungsgemäße Lösung zeichnet sich insbesondere dadurch aus, dass die Wärmerückgewinnungsvorrichtung in unterschiedliche Kreislaufsysteme eingeteilt ist, wobei Sorge getragen wird, dass ein in einem der Kreislaufsysteme zirkulierendes Kältemittel aufgrund beispielsweise eines Defekts, einer Leckage oder einer Fehlbedienung austreten und sich in der Spülmaschine ansammeln kann.

Im Einzelnen ist erfindungsgemäß vorgesehen, dass die Wärmerückgewinnungsvorrichtung ein Primärkreislaufsystem mit einer Wärmepumpen-Baugruppe und ein erstes Sekundärkreislaufsystem aufweist. Das erste Sekundärkreislaufsystem weist eine erste Wärmetauschereinheit auf, welche derart ausgebildet ist, dass zumindest ein Teil der rückzugewinnenden Energie der Abluft der Spülmaschine auf ein in dem ersten Sekundärkreislaufsystem zirkulierendes fluides, insbesondere liquides, Trägermedium übertragen wird bzw. übertragbar ist.

Das erste Sekundärkreislaufsystem weist ferner eine weitere, zweite Wärmetauschereinheit auf, welche derart ausgebildet ist, dass zumindest ein Teil der über die erste Wärmetauschereinheit des ersten Sekundärkreislaufsystems auf das in dem ersten Sekundärkreislaufsystem zirkulierende (fluide und insbesondere liquide) Trägermedium übertragenden thermischen Energie als Nutzwärme zum Erwärmen der mindestens einen in der Spülmaschine zu versprühenden Behandlungsflüssigkeit und/oder zum Erwärmen der Trocknungsluft auf ein in dem Primärkreislaufsystem zirkulierendes Kältemittel der Wärmepumpen-Baugruppe des Primärkreislaufsystems übertragen wird oder übertragbar ist.

Die mit der erfindungsgemäßen Lösung erzielbaren Vorteile liegen auf der Hand: insbesondere gestattet es die Unterteilung der Wärmerückgewinnungsvorrichtung in ein Primärkreislaufsystem einerseits und ein erstes Sekundärkreislaufsystem andererseits, dass als das in dem Primärkreislaufsystem zirkulierende Kältemittel ein natürliches Kältemittel auf Kohlenwasserstoffbasis, wie beispielsweise Propan (R290A), Isobutan (R600A) oder Propan-Propen (R441A) verwendet werden kann. Die natürlichen Kältemittel haben im Vergleich beispielsweise zu dem Kältemittel R513A oder zu dem Kältemittel R450A den Vorteil, dass ihr GWP-Wert mit jeweils 3 deutlich niedriger ist.

Zwar haben natürliche und auf Kohlenwasserstoff basierende Kältemittel im Unterschied zu beispielsweise R513A und R450A den Nachteil, dass sie leicht entflammbar sind, was im Hinblick auf die Betriebssicherheit der Anlage/der Spülmaschine einige gravierende Änderungen zum bekannten Wärmepumpenkonzept für gewerbliche Spülmaschinen mit sich bringt, allerdings kann durch die Aufteilung der Wärmerückgewinnungsvorrichtung in das Primärkreislaufsystem und in das erste Sekundärkreislaufsystem in einer leicht zu realisierenden aber dennoch effektiven Weise erzielt werden, dass zum einen die Kältemittelfüllmenge, das heißt die Menge an Kältemittel, die in dem Primärkreislaufsystem zirkuliert, auf ein geringstmögliches Minimum begrenzt werden kann.

Andererseits ist bei der erfindungsgemäßen Lösung vorgesehen, dass das erste Sekundärkreislaufsystem (und nur das erste Sekundärkreislaufsystem) mit der Abluft der Spülmaschine in Kontakt kommt. Das Primärkreislaufsystem mit dem auf Kohlenwasserstoff basierenden Kältemittel ist gekapselt von dem Abluftsystem der Spülmaschine ausgeführt, so dass im Falle einer Leckage bzw. im Falle eines Austritts von Kältemittel aus dem Primärkreislaufsystem nicht die Gefahr besteht, dass sich das auf Kohlenwasserstoff basierende Kältemittel beispielsweise im Sumpf der Spülmaschine sammeln kann, was zu einer Explosionsgefahr führen kann.

Zusätzlich hierzu ist es mit der erfindungsgemäßen Lösung möglich, die Kältemittelfüllmenge auf ein geringstmögliches Minimum zu begrenzen. Dabei liegt der Erfindung unter anderem die Erkenntnis zu Grunde, dass je geringer die Kältemittelmenge des Primärkreislaufsystems ist, welche bei einer Leckage oder ähnlichem austreten kann, desto geringer das Risiko ist, dass sich dann mit der Umgebungsluft ein zündfähiges Gemisch bilden kann, welches ein erhebliches Sicherheitsrisiko darstellen kann.

Das erfindungsgemäße Design insbesondere der Wärmerückgewinnungsvorrichtung zielt hauptsächlich darauf ab, den Gesamtaufbau der eigentlichen Wärmepumpe möglichst kompakt zu halten. Dies beinhaltet zum einen volumetrisch möglichst kleine Komponenten zu verwenden. Zum anderen liegt bei diesem Design der Fokus aber vor allem darauf, das grundlegende Funktionskonzept der Wärmepumpe dahingehend anzupassen, die Wärmepumpe möglichst kompakt und ohne die bislang üblichen langen Kältemittelleitungen speziell zum Flüssigkeitstank (z.B. Waschtank) und/oder zur Trocknung auszuführen.

Hierbei liegt der Erfindung insbesondere auch die Erkenntnis zu Grunde, dass bei den heute bekannten Wärmepumpenkonzepten für gewerbliche Spülmaschinen zum Beheizen von Maschinenzonen, wie beispielsweise der Waschzone, Klarspülzone und Trocknungszone, die jeweiligen Maschinenzonen immer direkt mit dem heißen Kältemittel der Wärmepumpe beaufschlagt werden. Dies erfolgt, indem das heiße Kältemittel über relativ lange Kältemittelleitungen von der Verdampfereinrichtung inklusive Kompressor direkt in einen Wärmetauscher im Waschtank bzw. optional zusätzlich in der Trocknung geleitet wird. Dort gibt das heiße Kältemittel dann die Energie an das Waschwasser bzw. optional zusätzlich an die Trocknungsluft ab und strömt dann durch weitere relativ lange Kältemittelleitungen wieder zurück zur Verdampfereinrichtung.

Um eine effiziente Wärmeübertragung im Waschtank zu realisieren, wird hierzu ein Wärmeübertrager (Kondensator) mit einer vergleichsweise großen Wärmetauscherfläche von ca. 1,5 bis 2 m² benötigt, was aufgrund des aktuellen Funktionsprinzips der direkten Beaufschlagung des Wärmetauschers mit Kältemittel eine sehr hohe Kältemittelfüllmenge mit sich bringt.

Mit dem im unabhängigen Patentanspruch 1 vorgestellten Ansatz wird dieses Problem in einer besonders leicht zu realisierenden aber dennoch effizienten Weise gelöst.

Gemäß der im unabhängigen Patentanspruch 1 vorgeschlagenen Erfindung erfolgt die Beheizung der Betriebsflüssigkeit der Spülmaschine (Klarspülflüssigkeit oder Waschflüssigkeit) bzw. der Trocknungsluft nicht mehr direkt mittels direkt beaufschlagtem Kältemittel in der jeweiligen Behandlungszone der Spülmaschine, sondern mittels eines zusätzlichen Sekundärkreislaufs. Dadurch ist es möglich, die gesamte Wärmepumpe als kleine, kompakte und vor allem in sich geschlossene Einheit beispielsweise auf dem Dach der Transportspülmaschine auszuführen ohne Kältemittel direkt zu den Verbrauchern führen zu müssen.

Bei der erfindungsgemäßen Lösung erfolgt dies durch das Vorsehen des (ersten) Sekundärkreislaufs und hier mit Hilfe eines weiteren Trägermediums, wie beispielsweise Wasser. Das Trägermedium wird in der Wärmepumpen-Baugruppe mit Hilfe eines kompakten Plattenwärmetauschers auf ca. 80°C erhitzt und dann mittels einer zusätzlichen Umwälzpumpe in den Wärmeüberträger beispielsweise im Waschtank geleitet, wo es dann die Energie an das Waschwasser abgibt, bevor es wieder in den vorzugsweise als Plattentauscher ausgeführten Wärmetauscher der Wärmepumpen-Baugruppe zurückfließt und der Kreislauf von neuem beginnt.

Vorzugsweise handelt es sich bei dem Sekundärkreislauf um einen geschlossenen Sekundärkreislauf.

Gemäß einer denkbaren Realisierung der erfindungsgemäßen Spülmaschine ist vorgesehen, dass die Wärmepumpen-Baugruppe des Primärkreislaufsystems ausgebildet ist, über mindestens eine Wärmetauschereinheit der Wärmepumpen-Baugruppe zumindest einen Teil der über die zweite Wärmetauschereinheit des ersten Sekundärkreislaufsystems auf das in dem Primärkreislaufsystem zirkulierende Kältemittel der Wärmepumpen-Baugruppe des Primärkreislaufsystems übertragenden thermischen Energie direkt als Nutzwärme auf die mindestens eine in der Spülmaschine zu versprühenden Behandlungsflüssigkeit und/oder auf die Trocknungsluft zu übertragen.

Dabei ist es denkbar, dass die Wärmetauschereinheit der Wärmepumpen-Baugruppe in einem Waschtank der Spülmaschine und/oder in einem Behälter zum Zwischenspeichern von Klarspülflüssigkeit angeordnet ist. Alternativ oder zusätzlich hierzu kann die Wärmetauschereinheit der Wärmepumpen-Baugruppe in einem Bereich angeordnet sein, in welchem die Trocknungsluft der Spülmaschine erwärmt wird.

Alternativ zu einer direkten Übertragung der rückgewonnenen thermischen Energie als Nutzwärme auf die mindestens eine in der Spülmaschine zu versprühenden Behandlungsflüssigkeit und/oder auf die Trocknungsluft ist es denkbar, dass die Wärmerückgewinnungsvorrichtung ferner mindestens ein zweites Sekundärkreislaufsystem aufweist, welches eine erste Wärmetauschereinheit aufweist, die derart ausgebildet ist, dass zumindest ein Teil der auf das in dem Primärkreislaufsystem zirkulierende Kältemittel der Wärmepumpen-Baugruppe des Primärkreislaufsystems übertragenden thermischen Energie auf ein in dem zweiten Sekundärkreislaufsystem zirkulierendes fluides, insbesondere liquides, Trägermedium übertragen wird oder übertragbar ist. Dabei kann das zweite Sekundärkreislaufsystem mindestens eine zweite Wärmetauschereinheit aufweisen, welche derart ausgebildet ist, dass zumindest ein Teil der über die erste Wärmetauschereinheit des zweiten Sekundärkreislaufsystems auf das in dem zweiten Sekundärkreislaufsystem zirkulierende Trägermedium übertragenden thermischen Energie als Nutzwärme auf die mindestens eine in der Spülmaschine zu versprühenden Behandlungsflüssigkeit und/oder auf die Trocknungsluft übertragen wird oder übertragbar ist.

Grundsätzlich ist es bevorzugt, dass die die Wärmepumpen-Baugruppe des Primärkreislaufsystems derart getrennt von einem Abluftsystem, insbesondere einem Abluftkanalsystem, der Spülmaschine, über welches beim Betrieb der Spülmaschine die Abluft von der Spülmaschine abgeführt wird oder abführbar ist, ausgeführt ist, dass kein Leitungskanalsystem der Wärmepumpen-Baugruppe des Primärkreislaufsystems, in welchem das Kältemittel der Wärmepumpen-Baugruppe des Primärkreislaufsystems vorhanden ist oder zirkuliert, in dem Abluftsystem, insbesondere Abluftkanalsystem, vorliegt.

Mit anderen Worten, vorzugsweise ist die Wärmepumpen-Baugruppe des Primärkreislaufsystems im Hinblick auf das Abluftsystem/Abluftkanalsystem der Spülmaschine gekapselt und insbesondere hermetisch gekapselt ausgeführt.

In einer denkbaren Realisierung insbesondere der zuletzt genannten Ausführungsvariante der erfindungsgemäßen Spülmaschine ist vorgesehen, dass die Wärmepumpen-Baugruppe des Primärkreislaufsystems zumindest teil- oder bereichsweise und vorzugsweise vollständig in einem entsprechenden Gehäuse aufgenommen ist, wobei das Gehäuse verschieden von dem Maschinengehäuse der Spülmaschine ist. In dem Gehäuse der Wärmepumpen-Baugruppe ist vorzugsweise mindestens eine Luftaustauschöffnung ausgebildet, über welche das Innere des Gehäuses mit der Außenatmosphäre und insbesondere einer Raumatmosphäre des Aufstellraums der Spülmaschine in Fluidverbindung steht.

Dabei bietet es sich an, dass der mindestens einen Luftaustauschöffnung des Gehäuses der Wärmepumpen-Baugruppe des Primärkreislaufsystems vorzugsweise mindestens ein Ventilator zum insbesondere bedarfsweisen Zwangsbelüften des Gehäuses zugeordnet ist.

Bei bevorzugten Realisierungen der erfindungsgemäßen Spülmaschine ist das in dem Primärkreislaufsystem zirkulierende Kältemittel ein natürliches Kältemittel, insbesondere auf der Basis von Kohlenwasserstoffen, und vorzugsweise ein Kältemittel, welches vorzugsweise Propan oder Isobutan ist oder Propan oder Isobutan aufweist. Denkbar ist es in diesem Zusammenhang, dass das Kältemittel des Primärkreislaufsystems insbesondere ein zur Gruppe R290A oder R600A gehörendes Kältemittel ist.

Zusätzlich hierzu kann die Masse des in dem Primärkreislaufsystem zirkulierenden Kältemittels drastisch reduziert werden und beträgt maximal 400 g und insbesondere maximal 150 g.

Das erste und/oder zweite Sekundärkreislaufsystem der erfindungsgemäßen Spülmaschine kann als ein geschlossenes Kreislaufsystem ausgeführt sein. Insbesondere bei diesen Ausführungsvarianten handelt es sich bei dem in dem ersten und zweiten Sekundärkreislaufsystem zirkulierenden Trägermedium um ein auf Wasser basierendes Trägermedium, insbesondere um Wasser.

Alternativ zu der Ausgestaltung des ersten und zweiten Sekundärkreislaufsystems jeweils als ein geschlossenes Kreislaufsystem ist es aber auch denkbar, dass zumindest das zweite Sekundärkreislaufsystem als ein offenes Kreislaufsystem ausgeführt ist, wobei das in dem zweiten Sekundärkreislaufsystem zirkulierende Trägermedium eine in der Spülmaschine zu versprühende Behandlungsflüssigkeit, insbesondere Waschflüssigkeit oder Klarspülflüssigkeit ist.

Damit das entsprechende Trägermedium in dem ersten und zweiten Sekundärkreislaufsystem zirkulieren kann, sollte jedem Sekundärkreislaufsystem eine insbesondere über eine Steuereinrichtung der Spülmaschine ansteuerbare Pumpe zugeordnet sein, mit welcher bedarfsweise das Trägermedium durch das entsprechende Sekundärkreislaufsystem förderbar ist.

Bei denkbaren Realisierungen der erfindungsgemäßen Spülmaschine, bei welcher das Primärkreislaufsystem dazu dient, über mindestens eine Wärmetauschereinheit der Wärmepumpen-Baugruppe des Primärkreislaufsystems zumindest einen Teil der über die zweite Wärmetauschereinheit des ersten Sekundärkreislaufsystems auf das in dem Primärkreislaufsystem zirkulierende Kältemittel der Wärmepumpen-Baugruppe des Primärkreislaufsystems übertragenden thermischen Energie direkt als Nutzwärme auf die mindestens eine in der Spülmaschine zu versprühenden Behandlungsflüssigkeit und/oder auf die Trocknungsluft zu übertragen, ist vorgesehen, dass die Wärmepumpen-Baugruppe des Primärkreislaufsystems in einen Hochdruckbereich und in einen Niederdruckbereich unterteilt ist. Dabei weist die Wärmepumpen-Baugruppe Folgendes auf:
- eine dem Niederdruckbereich der Wärmepumpen-Baugruppe zugeordnete Verdampfereinheit, welche derart ausgebildet ist, dass zumindest ein Teil der über die erste Wärmetauschereinheit des ersten Sekundärkreislaufsystems auf das in dem ersten Sekundärkreislaufsystem zirkulierende Trägermedium übertragenden thermischen Energie auf das in dem Primärkreislaufsystem zirkulierende Kältemittel übertragbar ist, und zwar unter gleichzeitigem zumindest teilweisen Verdampfen des Kältemittels;
- eine mit der Verdampfereinheit in fluider Verbindung stehende Verdichtereinheit, welche ausgebildet ist, das in der Verdampfereinheit zumindest teilweise verdampfte Kältemittel auf ein höheres Druckniveau zu verdichten;
- eine dem Hochdruckbereich der Wärmepumpen-Baugruppe zugeordnete Verflüssigereinheit, welche in Fluidverbindung mit der Verdichtereinheit steht und ausgebildet ist, das in der Verdichtereinheit verdichtete Kältemittel bei hoher Temperatur zu verflüssigen, wobei zumindest ein Teil der der Verflüssigungstemperatur entsprechenden kinetischen Energie über die Wärmetauschereinheit der Wärmepumpen-Baugruppe direkt als Nutzwärme auf die mindestens eine in der Spülmaschine zu versprühenden Behandlungsflüssigkeit und/oder auf die Trocknungsluft übertragen wird; und
- eine in Fluidverbindung mit der Verflüssigereinheit und der Verdampfereinheit stehende Expansionsventileinheit, welche ausgebildet ist, das in der Verflüssigereinheit verflüssigte Kältemittel wieder auf den Verdampfungsdruck zu entspannen.

Bei der alternativen Ausführungsvariante der erfindungsgemäßen Spülmaschine, bei welcher zusätzlich zu dem ersten Sekundärkreislaufsystem mindestens ein weiteres, zweites Sekundärkreislaufsystem zum Einsatz kommt, welches eine zweite Wärmetauschereinheit aufweist, die derart ausgebildet ist, dass zumindest ein Teil der über die erste Wärmetauschereinheit des zweiten Sekundärkreislaufsystems auf das in dem zweiten Sekundärkreislaufsystem zirkulierende Trägermedium übertragenden thermischen Energie als Nutzwärme auf die mindestens eine in der Spülmaschine zu versprühenden Behandlungsflüssigkeit und/oder auf die Trocknungsluft übertragen wird, ist ebenfalls vorgesehen, dass die Wärmepumpen-Baugruppe des Primärkreislaufsystems in einen Hochdruckbereich und in einen Niederdruckbereich unterteilt ist, wobei hierbei die Wärmepumpen-Baugruppe jedoch Folgendes aufweist:
- eine dem Niederdruckbereich der Wärmepumpen-Baugruppe zugeordnete Verdampfereinheit, welche derart ausgebildet ist, dass zumindest ein Teil der über die erste Wärmetauschereinheit des ersten Sekundärkreislaufsystems auf das in dem ersten Sekundärkreislaufsystem zirkulierende Trägermedium übertragenden thermischen Energie auf das in dem Primärkreislaufsystem zirkulierende Kältemittel übertragbar ist, und zwar unter gleichzeitigem zumindest teilweisen Verdampfen des Kältemittels;
- eine mit der Verdampfereinheit in Fluidverbindung stehende Verdichtereinheit, welche ausgebildet ist, das in der Verdampfereinheit zumindest teilweise verdampfte Kältemittel auf ein höheres Druckniveau zu verdichten;
- eine dem Hochdruckbereich der Wärmepumpen-Baugruppe zugeordnete Verflüssigereinheit, welche in Fluidverbindung mit der Verdichtereinheit steht und ausgebildet ist, das in der Verdichtereinheit verdichtete Kältemittel bei hoher Temperatur zu verflüssigen, wobei zumindest ein Teil der der Verflüssigungstemperatur entsprechenden kinetischen Energie über die erste Wärmetauschereinheit des zweiten Sekundärkreislaufsystems auf das in dem zweiten Sekundärkreislaufsystem zirkulierende Trägermedium übertragen wird; und
- eine in Fluidverbindung mit der Verflüssigereinheit und der Verdampfereinheit stehende Expansionsventileinheit, welche ausgebildet ist, das in der Verflüssigereinheit verflüssigte Kältemittel wieder auf den Verdampfungsdruck zu entspannen.

Gemäß bevorzugten Realisierungen der erfindungsgemäßen Spülmaschine ist vorgesehen, dass das zweite Sekundärkreislaufsystem eine Wärmetauschereinheit aufweist, welche über ein erstes Abzweigungsleitungssystem mit der Wärmetauschereinheit der Wärmepumpen-Baugruppe in Fluidverbindung steht oder bedarfsweise mit Hilfe einer ersten Ventilanordnung mit der Wärmetauschereinheit der Wärmepumpen-Baugruppe in Fluidverbindung bringbar ist, wobei das zweite Sekundärkreislaufsystem ferner mindestens eine zweite Wärmetauschereinheit aufweist, welche über ein insbesondere parallel zum ersten Abzweigungsleitungssystem verlaufendes zweites Abzweigungsleitungssystem mit der Wärmetauschereinheit der Wärmepumpen-Baugruppe in Fluidverbindung steht oder bedarfsweise mit Hilfe einer zweiten Ventilanordnung in Fluidverbindung mit der Wärmetauschereinheit der Wärmepumpen-Baugruppe bringbar ist.

Die Wärmepumpen-Baugruppe ist vorzugsweise als ein austausch- oder auswechselbares Modul der Spülmaschine ausgeführt.

Somit betrifft die vorliegende Erfindung auch eine Wärmepumpen-Baugruppe als solche, und nicht zwangsläufig in Kombination mit einer Spülmaschine.

Vorzugsweise ist in diesem Zusammenhang insbesondere vorgesehen, dass die Einheiten der Wärmepumpen-Baugruppe in einem eigenen Gehäuse aufgenommen sind, welches derart an der Spülmaschine angeordnet ist oder angeordnet werden kann, dass die Einheiten der Wärmepumpen-Baugruppe von außen zugänglich sind.

Insbesondere ist die Wärmepumpen-Baugruppe als ein austausch- oder auswechselbares Modul der Spülmaschine ausgeführt. Das Modul kann vorzugsweise auf dem Dach der Spülmaschine platziert werden und ist somit in einem Servicefall einfach komplett austauschbar, ohne dass hierfür ein Kältetechniker benötigt wird, da das Kältetechniksystem hierfür nicht mehr (wie bislang üblich) geöffnet werden muss.

Durch den zweiten Sekundärkreislauf können insbesondere mittels zusätzlichen Ventileinrichtungen in einer einfach zu realisierenden Weise mehrere Verbraucher bzw. Maschinenzonen parallel angefahren werden, so dass die Heizleistung je nach Bedarf auf einen oder mehrere Verbraucher aufgeteilt werden kann, ohne hierfür aufwändige Schaltungen oder Regelungen im Kältekreislauf zu benötigen.

Nachfolgend wird die Erfindung anhand einer exemplarischen Ausführungsform unter Bezugnahme auf die beiliegende Zeichnung näher beschrieben.

Es zeigt:
- FIG. 1: schematisch eine exemplarische Ausführungsform der erfindungsgemäßen Spülmaschine, die in diesem Ausführungsbeispiel als Transportspülmaschine ausgeführt ist.

In FIG. 1 ist als Beispiel der erfindungsgemäßen Lösung eine Transportspülmaschine 1 in einer schematischen Längsschnittansicht gezeigt.

Die in FIG. 1 gezeigte exemplarische Ausführungsform der Transportspülmaschine 1 weist eine Vorwaschzone 11 sowie eine in Transportrichtung T des Spülguts gesehen nach der Vorwaschzone 11 angeordnete Hauptwaschzone 12 auf. In Transportrichtung T gesehen nach der Hauptwaschzone 12 ist bei der in FIG. 1 dargestellten Transportspülmaschine 1 eine Nachwasch- bzw. Vorspülzone 13 und eine Klarspülzone 14 angeordnet.

In Transportrichtung T gesehen läuft das entweder unmittelbar auf ein Transportband aufgenommene Spülgut oder durch Körbe gehaltene Spülgut durch einen Einlauftunnel 10, die sich dadurch anschließende Vorwaschzone 11, die Hauptwaschzone 12, die Nachwasch- bzw. Vorspülzone 13, die Klarspülzone 14, und durch eine Trocknungszone 15 in eine Auslaufstrecke 17 ein.

Den genannten Behandlungszonen 11, 12, 13 und 14 der Transportspülmaschine 1 sind jeweils Sprühdüsen zugeordnet, über welche Flüssigkeit auf das Spülgut gesprüht wird, das von dem Transportband durch die jeweiligen Behandlungszonen 11, 12, 13, 14 transportiert wird.

Obwohl in FIG. 1 nicht dargestellt, ist es bevorzugt, wenn die Sprühdüsen beispielsweise des der Vorwaschzone 11 und der Hauptwaschzone 12 zugeordneten Waschsystems jeweils in einem oberen und unteren Waschrohr ausgebildet sind, so dass in diesen Behandlungszonen 11, 12 entsprechende Wascharme zum Einsatz kommen. Denkbar hierbei ist es, dass die zum Einsatz kommenden Waschsysteme eine Vielzahl von Waschrohre aufweisen, welche eine Wascharmbatterie bilden, wobei die Vielzahl der Waschrohre über ein vorzugsweise gemeinsames Leitungssystem mit einer entsprechenden Waschpumpe verbunden ist.

Wie in FIG. 1 angedeutet, ist jeder Waschzone (Vorwaschzone 11, Hauptwaschzone 12, Nachwaschzone 13) jeweils ein Tank (Waschtank 31, 32, 33) zugeordnet, in welchem versprühte Flüssigkeit aufgenommen wird, und/oder in welchem Flüssigkeit für die Sprühdüsen der betreffenden Zonen 11, 12, 13 bereitgestellt wird.

Unter dem hierin verwendeten Begriff "Waschzone" ist grundsätzlich eine Behandlungszone zu verstehen, welcher ein Umwälztank (Waschtank) zugeordnet ist, und in welcher die in dem Umwälztank der Behandlungszone gesammelte Flüssigkeit mit Hilfe einer der Behandlungszone zugeordneten Waschpumpe umgewälzt wird. Unter dem Begriff "Waschzone" fällt somit die Waschzone 11, die Hauptwaschzone 12, aber auch eine gegebenenfalls der Hauptwaschzone 12 in Transportrichtung T des Spülguts gesehen nachgeschalteten Nachwaschzone 13. Die Nachwaschzone 13 wird im Fachgebiet des gewerblichen Spülens gelegentlich auch als "Pumpen-Klarspülzone" oder "Vorspülzone" bezeichnet. Hierbei handelt es sich um eine Umwälz-Klarspülung, die der Frischwasser-Klarspülung vorgeschaltet ist.

Hingegen wird in dem hierin verwendeten Begriff "Klarspülzone" eine Zone verstanden, in welcher eine Frischwasser-Klarspülung stattfindet, bei welcher das Spülgut mit Frischwasser, welches gegebenenfalls mit Klarspüler versetzt ist, besprüht wird, um das Spülgut restlos von Schmutzpartikel und Reinigerlösung zu befreien.

Bei der in FIG. 1 dargestellten exemplarischen Ausführungsform findet somit in der Klarspülzone 14 der letzte Spülgang vor der Trocknung in der Trocknungszone 15 statt. Der Trocknungszone 15 ist ein entsprechendes Gebläse 21 zugeordnet, um das bereits gereinigte Spülgut mit warmer Luft zu umströmen und dieses dadurch zu trocknen.

Des Weiteren ist eine in FIG. 1 nur schematisch dargestellte Steuereinrichtung 100 vorgesehen, welche bei der dargestellten Ausführungsform der Erfindung (unter anderem) dazu dient, die jeweiligen Waschpumpen der Waschzonen 11, 12, 13 während eines Waschprozesses geeignet anzusteuern, um zumindest zeitweise über das zugehörige Leitungssystem Waschflüssigkeit zu den entsprechenden Sprühdüsen zuzuführen.

Bei der in FIG. 1 dargestellten Transportspülmaschine 1 wird Klarspülflüssigkeit in Form von Frischwasser, welches mit weiteren chemischen Zusätzen, wie beispielsweise Klarspüler, versetzt sein kann, über die oberhalb und unterhalb eines Transportbandes angeordnete Sprühdüsen 2 der Klarspülzone 14 auf das in FIG. 1 nicht dargestellte Spülgut gesprüht. Obwohl ebenfalls nicht dargestellt, können in der Klarspülzone 14 auch seitlich angeordnete Sprühdüsen vorgesehen sein.

Ein Teil der in der Klarspülzone 14 versprühten Klarspülflüssigkeit wird über ein Kaskadensystem entgegen der Transportrichtung T des Spülgutes von Zone zu Zone transportiert. Der restliche Teil wird über ein Ventil und eine Bypassleitung direkt in den Vorwaschtank 31 der Vorwaschzone 11 geleitet (nicht dargestellt).

Die in der Klarspülzone 14 versprühte Klarspülflüssigkeit wird in dem Tank (Nachwasch- bzw. Vorspültank 33) der Nachwasch- bzw. Vorspülzone 13 aufgefangen, von welchem sie über die zu dem Waschsystem der Nachwasch- bzw. Vorspülzone 13 gehörende Waschpumpe zu den Sprühdüsen 3 (Nachwasch- bzw. Vorspüldüsen) der Nachwasch- bzw. Vorspülzone 13 gefördert wird. In der Nachwasch- bzw. Vorspülzone 13 wird Waschflüssigkeit von dem Spülgut abgespült.

Die hierbei anfallende Flüssigkeit fließt in den Waschtank 32 der Hauptwaschzone 12, wird üblicherweise mit einem Reiniger versehen und mit Hilfe einer zu dem Waschsystem der Hauptwaschzone 12 gehörenden Waschpumpe über Sprühdüsen (Waschdüsen) des zur Hauptwaschzone 12 gehörenden Waschsystems auf das Spülgut gesprüht.

Von dem Waschtank 32 der Hauptwaschzone 12 fließt die Waschflüssigkeit anschließend in den Vorwaschtank 31 der Vorwaschzone 11. Die in dem Vorwaschtank 31 gesammelte Waschflüssigkeit wird in der Vorwaschzone 11 mit Hilfe einer zu dem Waschsystem der Vorwaschzone gehörenden Waschpumpe über Sprühdüsen (Vorwaschdüsen) des zu der Vorwaschzone 11 gehörenden Waschsystems auf das Spülgut gesprüht, um grobe Verunreinigungen von dem Spülgut zu entfernen.

Hierbei ist es denkbar, dass ein Teil der in der Hauptwaschzone 12 versprühten Waschflüssigkeit über ein Überlaufsystem in den Waschtank (Vorwaschtank 31) der Vorwaschzone 11 gelangt. Wie auch die Hauptwaschzone 12 kann die Vorwaschzone 11 mit einem als Flächensieb ausgebildeten Tankabdecksieb ausgerüstet sein. Dieses Tankabdecksieb ist vorzugsweise oberhalb des Waschtanks (Vorwaschtank 31) der Vorwaschzone 11 angeordnet, um Schmutzpartikel von der in der Vorwaschzone 11 versprühten und durch Schwerkraft in den Vorwaschtank 31 zurückfließenden Waschflüssigkeit abzutrennen. Die Maschenweite des Tankabdecksiebes liegt vorzugsweise in einem Bereich zwischen ca. 1 mm bis 4 mm.

Durch die erwärmte Wasch- und Klarspülflüssigkeit entstehen beim Versprühen dieser innerhalb der Wasch- und Klarspülzonen 11, 12, 13, 14 der Transportspülmaschine 1 Dampfschwaden (Wrasen). Um ein Austreten dieser Dampfschwaden aus der Transportspülmaschine 1 zu verhindern, ist es von Vorteil, wenn bei der in FIG. 1 schematisch dargestellten Ausführungsform die einzelnen Behandlungszonen und insbesondere die Wasch- und Klarspülzonen 11, 12, 13, 14 mit Vorhängen abgetrennt sind.

Um die während des Betriebs der Transportspülmaschine 1 entstehenden Dampfschwaden (Wrasen) sowie feuchte, warme Luft aus dem Inneren der Transportspülmaschine 1 abzuführen, ist die Transportspülmaschine 1 mit einem maschinenseitigen Abluftsystem 20 ausgerüstet, welches ausgelegt ist, zumindest einen Großteil der beim Betrieb der Transportspülmaschine 1 in den Behandlungszonen 11, 12, 13, 14 entstehenden warmen und feuchten Luft als Abluft aus den jeweiligen Behandlungszonen 11, 12, 13, 14 der Maschine abzuführen.

Bei der in FIG. 1 dargestellten Ausführungsform der erfindungsgemäßen Transportspülmaschine 1 ist das zentrale Abluftsystem 20 im Bereich bei der Nachwasch- bzw. Vorspülzone 13 und der Klarspülzone 14 angeordnet. Das Abluftsystem 20 weist in der dargestellten Ausführungsform einen einzigen Abluftventilator 4 auf, der über die Steuereinrichtung 100 ansteuerbar ist, um die Förderleistung des Abluftventilators 4 einstellen zu können.

Dem Abluftsystem 20 ist ferner eine vorzugsweise ebenfalls über die Steuereinrichtung 100 ansteuerbare Abluftwärmerückgewinnungssystem zugeordnet, welche dazu dient, kontinuierlich oder bedarfsweise der mit dem Abluftsystem 20 aus der Transportspülmaschine 1 abzuführenden Abluft thermische Energie zu entziehen und somit die aus der Transportspülmaschine 1 abzuführenden Abluft abzukühlen.

Nachfolgend wird das bei der in FIG. 1 schematisch dargestellten exemplarischen Ausführungsform der Transportspülmaschine 1 zum Einsatz kommende Wärmerückgewinnungssystem näher beschrieben.

Im Einzelnen ist bei der in FIG. 1 gezeigten Ausführungsform das Wärmerückgewinnungssystem bzw. die Wärmerückgewinnungsvorrichtung als Abluftwärmerückgewinnungsvorrichtung ausgeführt. Grundsätzlich ist es aber auch denkbar, die Wärmerückgewinnungsvorrichtung als Abwasserwärmerückgewinnungsvorrichtung einzusetzen.

Die zur Abluftwärmerückgewinnung in FIG. 1 dienende Wärmerückgewinnungsvorrichtung (Wärmerückgewinnungssystem) dient zur Energierückgewinnung (und somit zum Einsparen von Ressourcen im Betrieb der Transportspülmaschine 1) und insbesondere zum Verzicht auf bauseitige Abluftabführungsinstallationen.

Zu diesem Zweck weist die in FIG. 1 schematisch dargestellte Ausführungsform der erfindungsgemäßen Transportspülmaschine 1 die bereits erwähnte und als Abluftwärmerückgewinnungssystem ausgeführte Wärmerückgewinnungsvorrichtung (Wärmerückgewinnungssystem) auf, welche nach dem Prinzip der Wärmepumpentechnik arbeitet.

Die Wärmerückgewinnungsvorrichtung (Wärmerückgewinnungssystem) ist aufgeteilt in ein Primärkreislaufsystem 5 mit einer Wärmepumpen-Baugruppe einerseits und in ein erstes sowie zweites Sekundärkreislaufsystem 6, 7 andererseits. Das erste Sekundärkreislaufsystem 6 weist eine erste Wärmetauschereinheit 22 auf, welche in dem Abluftsystem 20 der Transportspülmaschine 1 angeordnet und derart ausgebildet ist, dass zumindest ein Teil der rückzugewinnenden Energie der Abluft auf ein in dem ersten Sekundärkreislaufsystem 6 zirkulierendes fluides, insbesondere liquides, Trägermedium übertragen wird oder übertragbar ist.

Das erste Sekundärkreislaufsystem 6 weist eine weitere, zweite Wärmetauschereinheit 23 auf, welche derart ausgebildet ist, dass zumindest ein Teil der über die erste Wärmetauschereinheit 22 des ersten Sekundärkreislaufsystems 6 auf das in dem ersten Sekundärkreislaufsystem 6 zirkulierende Trägermedium übertragenden thermischen Energie auf ein in dem Primärkreislaufsystem 5 zirkulierendes Kältemittel der Wärmepumpen-Baugruppe des Primärkreislaufsystems 5 übertragen wird oder übertragbar ist.

Das zweite Sekundärkreislaufsystem 7 der Wärmerückgewinnungsvorrichtung weist eine erste Wärmetauschereinheit 24 auf, welche derart ausgebildet ist, dass zumindest ein Teil der auf das in dem Primärkreislaufsystem 5 zirkulierende Kältemittel der Wärmepumpen-Baugruppe des Primärkreislaufsystems 5 übertragenden thermischen Energie auf ein in dem zweiten Sekundärkreislaufsystem 7 zirkulierendes fluides, insbesondere liquides, Trägermedium übertragen wird oder übertragbar ist.

Das zweite Sekundärkreislaufsystem 7 weist ferner mindestens eine zweite Wärmetauschereinheit 25 auf, welche derart ausgebildet ist, dass zumindest ein Teil der über die erste Wärmetauschereinheit 24 des zweiten Sekundärkreislaufsystems 7 auf das in dem zweiten Sekundärkreislaufsystem 7 zirkulierende Trägermedium übertragenden thermischen Energie als Nutzwärme auf die in der Spülmaschine 1 zu versprühende Waschflüssigkeit übertragen wird oder übertragbar ist.

Dabei ist vorgesehen, dass die Wärmepumpen-Baugruppe des Primärkreislaufsystems 5 derart getrennt von dem Abluftsystem 20 der Spülmaschine 1 ausgeführt ist, dass kein Leitungskanalsystem der Wärmepumpen-Baugruppe des Primärkreislaufsystems 5, in welchem das Kältemittel der Wärmepumpen-Baugruppe des Primärkreislaufsystems 5 vorhanden ist oder zirkuliert, in dem Abluftsystem 20 vorliegt.

Insbesondere ist die Wärmepumpen-Baugruppe im Hinblick auf das Abluftsystem 20 der Spülmaschine 1 gekapselt und insbesondere hermetisch gekapselt ausgeführt.

Obgleich in FIG. 1 nicht dargestellt, ist es bevorzugt, dass die Wärmepumpen-Baugruppe zumindest teil- oder bereichsweise und vorzugsweise vollständig in einem Gehäuse aufgenommen ist. In dem Gehäuse kann mindestens eine Luftaustauschöffnung ausgebildet sein, über welche das Innere des Gehäuses mit der Außenatmosphäre und insbesondere mit einer Raumatmosphäre des Aufstellraums der Transportspülmaschine 1 in Fluidverbindung steht. In diesem Zusammenhang ist es denkbar, dass der mindestens einen Luftaustauschöffnung des Gehäuses der Wärmepumpen-Baugruppe mindestens ein Ventilator zum insbesondere bedarfsweisen Zwangsbelüften des Gehäuses zugeordnet ist.

Das in dem Primärkreislaufsystem 5 zirkulierende Kältemittel ist insbesondere ein natürliches Kältemittel, vorzugsweise auf der Basis von Kohlenwasserstoffen. Hierbei handelt es sich vorzugsweise um ein Kältemittel, welches Propan oder Isobutan ist oder Propan oder Isobutan aufweist. Insbesondere bietet sich ein Kältemittel an, welches zur Gruppe R290A oder R600A gehört.

Die Masse des in dem Primärkreislaufsystem 5 zirkulierenden Kältemittels beträgt vorzugsweise maximal 150 g.

Bei der in FIG. 1 gezeigten Ausführungsform der erfindungsgemäßen Transportspülmaschine 1 sind sowohl das erste als auch das zweite Sekundärkreislaufsystem 6, 7 jeweils als ein geschlossenes Kreislaufsystem ausgeführt.

Denkbar in diesem Zusammenhang ist es jedoch auch, dass das zweite Sekundärkreislaufsystem 7 als ein offenes Sekundärkreislaufsystem ausgeführt ist, wobei das in dem zweiten Sekundärkreislaufsystem 7 zirkulierende Trägermedium eine in der Transportspülmaschine 1 zu versprühende Behandlungsflüssigkeit, insbesondere Waschflüssigkeit oder Klarspülflüssigkeit, ist.

Grundsätzlich handelt es sich bei dem in dem ersten und zweiten Sekundärkreislaufsystem 6, 7 zirkulierenden Trägermedium um ein auf Wasser basierendes Trägermedium oder Wasser.

Der Darstellung in FIG. 1 ist ferner zu entnehmen, dass sowohl dem ersten Sekundärkreislaufsystem 6 als auch dem zweiten Sekundärkreislaufsystem 7 jeweils eine insbesondere über die Steuereinrichtung 100 der Transportspülmaschine 1 ansteuerbare Pumpe 27 zugeordnet ist, mit welcher bedarfsweise das Trägermedium (Wasser) durch das erste bzw. zweite Sekundärkreislaufsystem 6, 7 förderbar ist.

Obgleich in FIG. 1 gezeigt ist, dass die zweite Wärmetauschereinheit 25 des zweiten Sekundärkreislaufsystems 7 in dem Waschtank 32 der Transportspülmaschine 1 angeordnet ist, ist es denkbar, dass die zweite Wärmetauschereinheit 25 des zweiten Sekundärkreislaufsystems 7 auch in dem Frischwassertank 33 der Transportspülmaschine 1 und/oder in einem Bereich zum Erwärmen von Trocknungsluft angeordnet ist.

Insbesondere kann das zweite Sekundärkreislaufsystem 7 mehrere zweite Wärmetauschereinheiten 25 aufweisen, die bedarfsweise über entsprechende Ventile mit dem erwärmten Trägermedium (Wasser) des zweiten Sekundärkreislaufsystems 7 versorgt werden.

Die Wärmepumpen-Baugruppe des Primärkreislaufsystems 5 ist in einen Hochdruckbereich und einen Niederdruckbereich unterteilt.

In dem Niederdruckbereich der Wärmepumpen-Baugruppe ist eine Verdampfereinheit vorgesehen, welche derart ausgebildet ist, dass zumindest ein Teil der über die erste Wärmetauschereinheit 22 des ersten Sekundärkreislaufsystems 6 auf das in dem ersten Sekundärkreislaufsystem 6 zirkulierende Trägermedium (Wasser) übertragenden thermischen Energie auf das in dem Primärkreislaufsystem 5 zirkulierende Kältemittel übertragbar ist, und zwar unter gleichzeitigem zumindest teilweisen Verdampfen des Kältemittels.

Mit der Verdampfereinheit steht in Fluidverbindung eine Verdichtereinheit 9, welche ausgebildet ist, das in der Verdampfereinheit zumindest teilweise verdampfte Kältemittel auf ein höheres Druckniveau zu verdichten.

Dem Hochdruckbereich der Wärmepumpen-Baugruppe ist eine Verflüssigereinheit zugeordnet, welche in Fluidverbindung mit der Verdichtereinheit 9 steht und ausgebildet ist, das in der Verdichtereinheit 9 verdichtete Kältemittel bei hoher Temperatur zu verflüssigen, wobei zumindest ein Teil der der Verflüssigungstemperatur entsprechenden kinetischen Energie über die erste Wärmetauschereinheit 24 des zweiten Sekundärkreislaufsystems 7 auf das in dem zweiten Sekundärkreislaufsystem 7 zirkulierende Trägermedium übertragen wird.

In Fluidverbindung mit der Verflüssigereinheit und der Verdampfereinheit steht eine Expansionsventileinheit 10, welche ausgebildet ist, das in der Verflüssigereinheit verflüssigte Kältemittel wieder auf den Verdampfungsdruck zu entspannen.

Die Erfindung ist nicht auf die in FIG. 1 gezeigte Transportspülmaschine 1 beschränkt, sondern ergibt sich aus einer Zusammenschau sämtlicher hierin offenbarter Merkmale.

Insbesondere ist das zuvor beschriebene erfindungsgemäße Wärmerückgewinnungssystem bzw. die zuvor beschriebene erfindungsgemäße Wärmerückgewinnungsvorrichtung auch bei entsprechenden Programmautomaten einsetzbar.

Auch betrifft die Erfindung eine Wärmerückgewinnungsvorrichtung als solche, wobei die Wärmerückgewinnungsvorrichtung ausgebildet ist, zumindest einen Teil der thermischen Energie der beim Betrieb einer Spülmaschine 1 aus der Spülmaschine 1 abgeführten oder abzuführenden Abluft als Nutzwärme rückzugewinnen und auf mindestens eine in der Spülmaschine 1 zu versprühende Behandlungsflüssigkeit, insbesondere Waschflüssigkeit und/oder Klarspülflüssigkeit, und/oder auf eine zur Trocknung in der Spülmaschine 1 verwendete Trocknungsluft zu übertragen.

Alternativ ist die Wärmerückgewinnungsvorrichtung ausgebildet, zumindest einen Teil der thermischen Energie des beim Betrieb der Spülmaschine 1 aus der Spülmaschine 1 abgeführten oder abzuführenden Abwassers als Nutzwärme rückzugewinnen und auf mindestens eine in der Spülmaschine 1 zu versprühende Behandlungsflüssigkeit, insbesondere Waschflüssigkeit und/oder Klarspülflüssigkeit, und/oder auf eine zur Trocknung in der Spülmaschine 1 verwendete Trocknungsluft zu übertragen.

Die Wärmerückgewinnungsvorrichtung weist ein Primärkreislaufsystem 5 mit einer Wärmepumpen-Baugruppe und ein erstes Sekundärkreislaufsystem 6 auf, wobei das erste Sekundärkreislaufsystem 6 eine erste Wärmetauschereinheit 22 aufweist, welche derart ausgebildet ist, dass zumindest ein Teil der rückzugewinnenden Energie der Abluft auf ein in dem ersten Sekundärkreislaufsystem 6 zirkulierendes fluides, insbesondere liquides, Trägermedium übertragen wird oder übertragbar ist, wobei das erste Sekundärkreislaufsystem 6 eine zweite Wärmetauschereinheit 23 aufweist, welche derart ausgebildet ist, dass zumindest ein Teil der über die erste Wärmetauschereinheit 22 des ersten Sekundärkreislaufsystems 6 auf das in dem ersten Sekundärkreislaufsystem 6 zirkulierende Trägermedium übertragenden thermischen Energie als Nutzwärme zum Erwärmen der mindestens einen in der Spülmaschine 1 zu versprühenden Behandlungsflüssigkeit und/oder zum Erwärmen der Trocknungsluft auf ein in dem Primärkreislaufsystem 5 zirkulierendes Kältemittel der Wärmepumpen-Baugruppe des Primärkreislaufsystems 5 übertragen wird oder übertragbar ist.

Die Wärmerückgewinnungsvorrichtung kann ferner mindestens ein zweites Sekundärkreislaufsystem 7 aufweisen, welches eine erste Wärmetauschereinheit 24 aufweist, welche derart ausgebildet ist, dass zumindest ein Teil der auf das in dem Primärkreislaufsystem 5 zirkulierende Kältemittel der Wärmepumpen-Baugruppe des Primärkreislaufsystems 5 übertragenden thermischen Energie auf ein in dem zweiten Sekundärkreislaufsystem 7 zirkulierendes fluides, insbesondere liquides, Trägermedium übertragen wird oder übertragbar ist, wobei das zweite Sekundärkreislaufsystem 7 mindestens eine zweite Wärmetauschereinheit 25 aufweist, welche derart ausgebildet ist, dass zumindest ein Teil der über die erste Wärmetauschereinheit 24 des zweiten Sekundärkreislaufsystems 7 auf das in dem zweiten Sekundärkreislaufsystem 7 zirkulierende Trägermedium übertragenden thermischen Energie als Nutzwärme auf die mindestens eine in der Spülmaschine 1 zu versprühenden Behandlungsflüssigkeit und/oder auf die Trocknungsluft übertragen wird oder übertragbar ist.

### Bezugszeichenliste

- 1: Spülmaschine/Transportspülmaschine
- 2: Sprühdüsen
- 3: Sprühdüsen
- 4: Abluftventilator
- 5: Primärkreislaufsystem
- 6: erstes Sekundärkreislaufsystem
- 7: zweites Sekundärkreislaufsystem

- 9: Verdichtereinheit der Wärmepumpen-Baugruppe
- 10: Expansionsventileinheit der Wärmepumpen-Baugruppe
- 11: Vorwaschzone
- 12: Hauptwaschzone
- 13: Nachwasch-/Vorspülzone
- 14: Klarspülzone
- 15: Trocknungszone
- 17: Auslaufstrecke

- 20: Abluftsystem
- 21: Gebläse
- 22: erste Wärmetauschereinheit des ersten Sekundärkreislaufsystems
- 23: zweite Wärmetauschereinheit des ersten Sekundärkreislaufsystems
- 24: erste Wärmetauschereinheit des zweiten Sekundärkreislaufsystems
- 25: zweite Wärmetauschereinheit des zweiten Sekundärkreislaufsystems
- 27: Pumpe des Sekundärkreislaufsystems

- 31: Vorwaschtank
- 32: Waschtank
- 33: Nachwaschtank

- 100: Steuereinrichtung

- T: Transportrichtung

## Patentansprüche

1. Spülmaschine (1), insbesondere gewerbliche Spülmaschine (1), welche vorzugsweise als Transportspülmaschine ausgeführt ist, wobei die Spülmaschine (1) eine Wärmerückgewinnungsvorrichtung aufweist, die ausgebildet ist, zumindest einen Teil der thermischen Energie der beim Betrieb der Spülmaschine (1) aus der Spülmaschine (1) abgeführten oder abzuführenden Abluft als Nutzwärme rückzugewinnen und auf mindestens eine in der Spülmaschine (1) zu versprühende Behandlungsflüssigkeit, insbesondere Waschflüssigkeit und/oder Klarspülflüssigkeit, und/oder auf eine zur Trocknung in der Spülmaschine (1) verwendete Trocknungsluft zu übertragen,
**dadurch gekennzeichnet, dass**
die Wärmerückgewinnungsvorrichtung ein Primärkreislaufsystem (5) mit einer Wärmepumpen-Baugruppe und ein erstes Sekundärkreislaufsystem (6) aufweist, wobei das erste Sekundärkreislaufsystem (6) eine erste Wärmetauschereinheit (22) aufweist, welche derart ausgebildet ist, dass zumindest ein Teil der rückzugewinnenden Energie der Abluft auf ein in dem ersten Sekundärkreislaufsystem (6) zirkulierendes fluides, insbesondere liquides, Trägermedium übertragen wird oder übertragbar ist, wobei das erste Sekundärkreislaufsystem (6) eine zweite Wärmetauschereinheit (23) aufweist, welche derart ausgebildet ist, dass zumindest ein Teil der über die erste Wärmetauschereinheit (22) des ersten Sekundärkreislaufsystems (6) auf das in dem ersten Sekundärkreislaufsystem (6) zirkulierende Trägermedium übertragenden thermischen Energie als Nutzwärme zum Erwärmen der mindestens einen in der Spülmaschine (1) zu versprühenden Behandlungsflüssigkeit und/oder zum Erwärmen der Trocknungsluft auf ein in dem Primärkreislaufsystem (5) zirkulierendes Kältemittel der Wärmepumpen-Baugruppe des Primärkreislaufsystems (5) übertragen wird oder übertragbar ist, wobei die Wärmepumpen-Baugruppe des Primärkreislaufsystems (5) vorzugsweise als ein austausch- oder auswechselbares Modul der Spülmaschine (1) ausgeführt ist.

2. Spülmaschine (1) nach Anspruch 1,
wobei die Wärmepumpen-Baugruppe des Primärkreislaufsystems (5) ausgebildet ist, über mindestens eine Wärmetauschereinheit der Wärmepumpen-Baugruppe zumindest einen Teil der über die zweite Wärmetauschereinheit (23) des ersten Sekundärkreislaufsystems (6) auf das in dem Primärkreislaufsystem (5) zirkulierende Kältemittel der Wärmepumpen-Baugruppe des Primärkreislaufsystems (5) übertragenden thermischen Energie direkt als Nutzwärme auf die mindestens eine in der Spülmaschine (1) zu versprühenden Behandlungsflüssigkeit und/oder auf die Trocknungsluft zu übertragen.

3. Spülmaschine (1) nach Anspruch 1,
wobei die Wärmerückgewinnungsvorrichtung ferner mindestens ein zweites Sekundärkreislaufsystem (7) aufweist, welches eine erste Wärmetauschereinheit (24) aufweist, welche derart ausgebildet ist, dass zumindest ein Teil der auf das in dem Primärkreislaufsystem (5) zirkulierende Kältemittel der Wärmepumpen-Baugruppe des Primärkreislaufsystems (5) übertragenden thermischen Energie auf ein in dem zweiten Sekundärkreislaufsystem (7) zirkulierendes fluides, insbesondere liquides, Trägermedium übertragen wird oder übertragbar ist, wobei das zweite Sekundärkreislaufsystem (7) mindestens eine zweite Wärmetauschereinheit (25) aufweist, welche derart ausgebildet ist, dass zumindest ein Teil der über die erste Wärmetauschereinheit (24) des zweiten Sekundärkreislaufsystems (7) auf das in dem zweiten Sekundärkreislaufsystem (7) zirkulierende Trägermedium übertragenden thermischen Energie als Nutzwärme auf die mindestens eine in der Spülmaschine (1) zu versprühenden Behandlungsflüssigkeit und/oder auf die Trocknungsluft übertragen wird oder übertragbar ist.

4. Spülmaschine (1) nach einem der Ansprüche 1 bis 3,
wobei die Wärmepumpen-Baugruppe des Primärkreislaufsystems (5) derart getrennt von einem Abluftsystem (20) der Spülmaschine (1), über welches beim Betrieb der Spülmaschine (1) die Abluft von der Spülmaschine (1) abgeführt wird oder abführbar ist, ausgeführt ist, dass kein Leitungskanalsystem der Wärmepumpen-Baugruppe des Primärkreislaufsystems (5), in welchem das Kältemittel der Wärmepumpen-Baugruppe des Primärkreislaufsystems (5) vorhanden ist oder zirkuliert, in dem Abluftsystem (20) vorliegt, wobei die Wärmepumpen-Baugruppe im Hinblick auf das Abluftsystem (20) der Spülmaschine (1) vorzugsweise gekapselt und insbesondere hermetisch gekapselt ausgeführt ist; und/oder wobei die Wärmepumpen-Baugruppe zumindest teil- oder bereichsweise und vorzugsweise vollständig in einem Gehäuse aufgenommen ist, wobei in dem Gehäuse mindestens eine Luftaustauschöffnung ausgebildet ist, über welche das Innere des Gehäuses mit der Außenatmosphäre und insbesondere mit einer Raumatmosphäre des Aufstellraums der Spülmaschine (1) in Fluidverbindung steht, wobei der mindestens einen Luftaustauschöffnung des Gehäuses der Wärmepumpen-Baugruppe vorzugsweise mindestens ein Ventilator zum insbesondere bedarfsweisen Zwangsbelüften des Gehäuses zugeordnet ist.

5. Spülmaschine (1) nach einem der Ansprüche 1 bis 4,
wobei das in dem Primärkreislaufsystem (5) zirkulierende Kältemittel ein natürliches Kältemittel, insbesondere auf der Basis von Kohlenwasserstoffen ist, und vorzugsweise ein Kältemittel, welches vorzugsweise Propan oder Isobutan ist oder Propan oder Isobutan aufweist, insbesondere ein zur Gruppe R290A oder R600A gehörendes Kältemittel, und wobei die Masse des in dem Primärkreislaufsystem (5) zirkulierenden Kältemittels vorzugsweise maximal 1000 g und noch bevorzugter maximal 700 g und noch bevorzugter maximal 400 g und insbesondere maximal 150 g beträgt.

6. Spülmaschine (1) nach einem der Ansprüche 1 bis 5,
wobei das mindestens eine Sekundärkreislaufsystem (6, 7) als ein geschlossenes Kreislaufsystem ausgeführt ist.

7. Spülmaschine (1) nach einem der Ansprüche 1 bis 6 und insbesondere nach Anspruch 6, wobei das in dem mindestens einen Sekundärkreislaufsystem (6, 7) zirkulierende Trägermedium ein auf Wasser basierendes Trägermedium oder Wasser ist.

8. Spülmaschine (1) nach einem der Ansprüche 1 bis 5 und zumindest nach Anspruch 3, wobei das zweite Sekundärkreislaufsystem (7) als ein offenes Kreislaufsystem ausgeführt ist, und wobei das in dem zweiten Sekundärkreislaufsystem (7) zirkulierende Trägermedium eine in der Spülmaschine (1) zu versprühende Behandlungsflüssigkeit, insbesondere Waschflüssigkeit oder Klarspülflüssigkeit, ist.

9. Spülmaschine (1) nach einem der Ansprüche 1 bis 8,
wobei das mindestens eine Sekundärkreislaufsystem (6, 7) eine insbesondere über eine Steuereinrichtung (100) der Spülmaschine (1) ansteuerbare Pumpe (27) aufweist, mit welcher bedarfsweise das Trägermedium durch das mindestens eine Sekundärkreislaufsystem (6, 7) förderbar ist.

10. Spülmaschine (1) nach einem der Ansprüche 1 bis 9 und zumindest nach Anspruch 3, wobei die mindestens eine zweite Wärmetauschereinheit (25) des zweiten Sekundärkreislaufsystems (7) in einem Waschtank (31, 32) der Spülmaschine (1), in einem Frischwassertank (33) der Spülmaschine (1) und/oder in einem Bereich zum Erwärmen von Trocknungsluft angeordnet ist.

11. Spülmaschine (1) nach einem der Ansprüche 1 bis 10 und zumindest nach Anspruch 2, wobei die Wärmepumpen-Baugruppe des Primärkreislaufsystems (5) in einen Hochdruckbereich und in einen Niederdruckbereich unterteilt ist, und wobei die Wärmepumpen-Baugruppe des Primärkreislaufsystems (5) Folgendes aufweist:
- eine dem Niederdruckbereich der Wärmepumpen-Baugruppe zugeordnete Verdampfereinheit, welche derart ausgebildet ist, dass zumindest ein Teil der über die erste Wärmetauschereinheit (22) des ersten Sekundärkreislaufsystems (6) auf das in dem ersten Sekundärkreislaufsystem (6) zirkulierende Trägermedium übertragenden thermischen Energie auf das in dem Primärkreislaufsystem (5) zirkulierende Kältemittel übertragbar ist, und zwar unter gleichzeitigem zumindest teilweisen Verdampfen des Kältemittels;
- eine mit der Verdampfereinheit in fluider Verbindung stehende Verdichtereinheit (9), welche ausgebildet ist, das in der Verdampfereinheit zumindest teilweise verdampfte Kältemittel auf ein höheres Druckniveau zu verdichten;
- eine dem Hochdruckbereich der Wärmepumpen-Baugruppe zugeordnete Verflüssigereinheit, welche in Fluidverbindung mit der Verdichtereinheit (9) steht und ausgebildet ist, das in der Verdichtereinheit (9) verdichtete Kältemittel bei hoher Temperatur zu verflüssigen, wobei zumindest ein Teil der der Verflüssigungstemperatur entsprechenden kinetischen Energie über die Wärmetauschereinheit der Wärmepumpen-Baugruppe direkt als Nutzwärme auf die mindestens eine in der Spülmaschine (1) zu versprühenden Behandlungsflüssigkeit und/oder auf die Trocknungsluft übertragen wird; und
- eine in Fluidverbindung mit der Verflüssigereinheit und der Verdampfereinheit stehende Expansionsventileinheit (10), welche ausgebildet ist, das in der Verflüssigereinheit verflüssigte Kältemittel wieder auf den Verdampfungsdruck zu entspannen.

12. Spülmaschine (1) nach einem der Ansprüche 1 bis 10 und zumindest nach Anspruch 3, wobei die Wärmepumpen-Baugruppe des Primärkreislaufsystem (5) in einen Hochdruckbereich und in einen Niederdruckbereich unterteilt ist, und wobei die Wärmepumpen-Baugruppe des Primärkreislaufsystems (5) Folgendes aufweist:
- eine dem Niederdruckbereich der Wärmepumpen-Baugruppe zugeordnete Verdampfereinheit, welche derart ausgebildet ist, dass zumindest ein Teil der über die erste Wärmetauschereinheit (22) des ersten Sekundärkreislaufsystems (6) auf das in dem ersten Sekundärkreislaufsystem (6) zirkulierende Trägermedium übertragenden thermischen Energie auf das in dem Primärkreislaufsystem (5) zirkulierende Kältemittel übertragbar ist, und zwar unter gleichzeitigem zumindest teilweisen Verdampfen des Kältemittels;
- eine mit der Verdampfereinheit in Fluidverbindung stehende Verdichtereinheit (9), welche ausgebildet ist, das in der Verdampfereinheit zumindest teilweise verdampfte Kältemittel auf ein höheres Druckniveau zu verdichten;
- eine dem Hochdruckbereich der Wärmepumpen-Baugruppe zugeordnete Verflüssigereinheit, welche in Fluidverbindung mit der Verdichtereinheit (9) steht und ausgebildet ist, das in der Verdichtereinheit (9) verdichtete Kältemittel bei hoher Temperatur zu verflüssigen, wobei zumindest ein Teil der der Verflüssigungstemperatur entsprechenden kinetischen Energie über die erste Wärmetauschereinheit des zweiten Sekundärkreislaufsystems auf das in dem zweiten Sekundärkreislaufsystem zirkulierende Trägermedium übertragen wird; und
- eine in Fluidverbindung mit der Verflüssigereinheit und der Verdampfereinheit stehende Expansionsventileinheit (10), welche ausgebildet ist, das in der Verflüssigereinheit verflüssigte Kältemittel wieder auf den Verdampfungsdruck zu entspannen.

13. Spülmaschine (1) nach einem der Ansprüche 1 bis 12,
wobei die Spülmaschine (1) als Transportspülmaschine mit einer Transportvorrichtung zum Transportieren von Spülgut durch die einzelnen Behandlungszonen der Transportspülmaschine ausgeführt ist, wobei die Transportspülmaschine mindestens eine Waschzone (11, 12, 13) aufweist, in welcher Waschflüssigkeit aus einem der mindestens einen Waschzone (11, 12, 13) zugeordneten Waschtank (31, 32) auf das Spülgut gesprüht wird, wobei die Transportspülmaschine ferner mindestens eine in Transportrichtung (T) des Spülguts gesehen hinter der mindestens einen Waschzone (11, 12, 13) angeordnete Klarspülzone (14) aufweist, in welcher Klarspülflüssigkeit auf das Spülgut gesprüht wird, und wobei die Transportspülmaschine ferner ein Abluftsystem (20) aufweist zum Abführen von Abluft aus der Transportspülmaschine.

14. Wärmerückgewinnungsvorrichtung für eine Spülmaschine (1), insbesondere gewerbliche Spülmaschine (1), welche vorzugsweise als Transportspülmaschine ausgeführt ist, und bevorzugt für eine Spülmaschine (1) nach einem der Ansprüche 1 bis 13, wobei die Wärmerückgewinnungsvorrichtung ausgebildet ist, zumindest einen Teil der thermischen Energie der beim Betrieb der Spülmaschine (1) aus der Spülmaschine (1) abgeführten oder abzuführenden Abluft als Nutzwärme rückzugewinnen und auf mindestens eine in der Spülmaschine (1) zu versprühende Behandlungsflüssigkeit, insbesondere Waschflüssigkeit und/oder Klarspülflüssigkeit, und/oder auf eine zur Trocknung in der Spülmaschine (1) verwendete Trocknungsluft zu übertragen,
**dadurch gekennzeichnet, dass**
die Wärmerückgewinnungsvorrichtung ein Primärkreislaufsystem (5) mit einer Wärmepumpen-Baugruppe und ein erstes Sekundärkreislaufsystem aufweist, wobei das erste Sekundärkreislaufsystem (6) eine erste Wärmetauschereinheit aufweist, welche derart ausgebildet ist, dass zumindest ein Teil der rückzugewinnenden Energie der Abluft auf ein in dem ersten Sekundärkreislaufsystem (6) zirkulierendes fluides, insbesondere liquides, Trägermedium übertragen wird oder übertragbar ist, wobei das erste Sekundärkreislaufsystem (6) eine zweite Wärmetauschereinheit aufweist, welche derart ausgebildet ist, dass zumindest ein Teil der über die erste Wärmetauschereinheit des ersten Sekundärkreislaufsystems (6) auf das in dem ersten Sekundärkreislaufsystem (6) zirkulierende Trägermedium übertragenden thermischen Energie als Nutzwärme zum Erwärmen der mindestens einen in der Spülmaschine (1) zu versprühenden Behandlungsflüssigkeit und/oder zum Erwärmen der Trocknungsluft auf ein in dem Primärkreislaufsystem (5) zirkulierendes Kältemittel der Wärmepumpen-Baugruppe des Primärkreislaufsystems (5) übertragen wird oder übertragbar ist.

15. Wärmerückgewinnungsvorrichtung nach Anspruch 14,
wobei die Wärmerückgewinnungsvorrichtung ferner mindestens ein zweites Sekundärkreislaufsystem aufweist, welches eine erste Wärmetauschereinheit aufweist, welche derart ausgebildet ist, dass zumindest ein Teil der auf das in dem Primärkreislaufsystem (5) zirkulierende Kältemittel der Wärmepumpen-Baugruppe des Primärkreislaufsystems (5) übertragenden thermischen Energie auf ein in dem zweiten Sekundärkreislaufsystem zirkulierendes fluides, insbesondere liquides, Trägermedium übertragen wird oder übertragbar ist, wobei das zweite Sekundärkreislaufsystem mindestens eine zweite Wärmetauschereinheit aufweist, welche derart ausgebildet ist, dass zumindest ein Teil der über die erste Wärmetauschereinheit des zweiten Sekundärkreislaufsystems auf das in dem zweiten Sekundärkreislaufsystem zirkulierende Trägermedium übertragenden thermischen Energie als Nutzwärme auf die mindestens eine in der Spülmaschine (1) zu versprühenden Behandlungsflüssigkeit und/oder auf die Trocknungsluft übertragen wird oder übertragbar ist.
